# EUROPÄISCHE PATENTANMELDUNG

(11) **EP 2 884 023 A1**
(43) Veröffentlichungstag der Anmeldung: **17.06.2015**
(21) Anmeldenummer: 14191046.3
(22) Anmeldetag: 30.10.2014
(51) Int. Cl.: E04F 15/02, E04F 15/10, E01C 13/04

(54) **Verlegeelement mit Verbindungsmitteln**

(30) Priorität: 30.10.2013 DE 202013104859 U
(71) Anmelder: Schladt, Michael, 67434 Neustadt an der Weinstrasse (DE)
(72) Erfinder: Schladt, Michael, 67434 Neustadt an der Weinstrasse (DE)
(74) Vertreter: Brandt & Nern Patentanwälte

(57) **Zusammenfassung**

Die Erfindung betrifft ein matten- oder plattenförmiges Verlegeelement aus Kunststoff oder aus einem Kunststoff enthaltenden Kompositmaterial. Das Verlegeelement weist an mindestens zwei seiner Außenkanten ein Verbindungsmittel auf, mittels welchem es mit gleichartigen Verlegeelementen zur Ausbildung eines Flächenbelags verbindbar ist. Die Verbindungsmittel sind durch eine Kombination aus einem Stufenfalz (1) und aus mindestens einem mit einem komplementären Teil (3) in Eingriff zu bringenden Teil (2) eines Nut-Feder-Systems (2, 3) ausgebildet.

## Beschreibung

Die Erfindung betrifft ein matten- oder plattenförmiges Verlegeelement aus Kunststoff oder aus einem Kunststoff enthaltenden Kompositmaterial, welches Verbindungsmittel aufweist, mit deren Hilfe das Verlegeelement mit gleichartigen Verlegeelementen zur Ausbildung eines Flächenbelags verbindbar ist. Sie bezieht sich vorzugsweise auf eine elastische Bodenfliese beziehungsweise eine Fallschutzplatte, ohne jedoch hierauf beschränkt zu sein. Soweit insbesondere in den Patentansprüchen der Begriff Flächenbelag verwendet wird, bringt dies zudem zum Ausdruck, dass der Einsatz des erfindungsgemäßen Verlegeelements nicht auf eine Verlegung zur Realisierung eines Bodenbelags beschränkt ist, sondern mit einem Verbund entsprechender Verlegeelemente selbstverständlich gegebenenfalls auch andere Flächen belegt werden können. Die Verwendung für Bodenbeläge bildet allerdings einen bevorzugten Einsatzzweck, so dass sich die nachfolgenden Erläuterungen in der Regel hierauf beziehen.

Sowohl im Innen- als auch im Außenbereich (Outdoorbereich) kommen vielfach Bodenbeläge aus Kunststoff oder aus Kompositmaterialien zum Einsatz, welche Kunststoff enthalten. Je nach Einsatzort und/oder Einsatzzweck besitzen entsprechende Bodenbeläge mehr oder weniger elastische oder aber gegebenenfalls auch thermoplastische Eigenschaften. Insbesondere im Außenbereich ist es weit verbreitet, entsprechende Bodenbeläge, welche in diesem Falle elastische Eigenschaften aufweisen, zum Zwecke des Fallschutzes auf Kinderspielplätzen zu verlegen.

Bezüglich der Verlegung solcher, aus einem Kunststoff oder aus einem Kunststoff enthaltenden Kompositmaterial bestehenden Bodenbeläge sind unterschiedliche Techniken bekannt geworden und im Einsatz. Eine Möglichkeit besteht darin, den Bodenbelag als vollflächiges Ganzes zu verlegen. Hierbei wird das den Bodenbelag ausbildende Material als eine fließfähige Masse an den Verlegeort gebracht und dort ein entsprechender zu belegender sowie hierzu mit einer geeigneten Einfassung versehener Flächenbereich mit dem betreffenden Material ausgegossen. Allerdings bedingt diese Vorgehensweise einen vergleichsweise hohen Aufwand auf der Baustelle. Insbesondere im Außenbereich ist es daher gebräuchlicher, den Bodenbelag durch Verlegen gleichartiger matten- oder plattenförmiger Verlegeelemente herzustellen. Je nach Form und Größe der Verlegeelemente einerseits und des mit dem Bodenbelag zu versehenden Flächenbereichs andererseits müssen dabei die im Randbereich zu verlegenden Verlegeelemente gegebenenfalls noch zugeschnitten werden. Zudem wird auch in diesem Falle der mit dem Bodenbelag zu versehende Flächenbereich im Allgemeinen mit einer Einfassung versehen.

Was die Beschaffenheit der Verlegeelemente und die hierdurch bedingte Art und Weise ihrer Verlegung anbelangt, sind unterschiedliche Möglichkeiten bekannt geworden. Gemäß einer dieser Möglichkeiten wird einfach eine Mehrzahl mattenbeziehungsweise platten- oder fliesenförmiger Verlegeelemente, beispielsweise zueinander jeweils um halbe Länge oder halbe Breite versetzt und ohne Verbindung untereinander in der X- und Y-Richtung verlegt. Da andernfalls die Gefahr besteht, dass sich die einzelnen Elemente ungewollt gegeneinander verschieben, kommt eine solche Art der Verlegung im Grunde nur in Betracht, wenn der mit dem Bodenbelag zu versehende Flächenbereich entsprechend eingefasst ist. Allerdings ist festzustellen, dass es gerade bei der Verwendung im Außenbereich, wo die Verlegeelemente wechselnden Wetterverhältnissen ausgesetzt sind, im Laufe der Zeit zu Schrumpfungsprozessen kommt, durch welche sich die Fugen zwischen den Verlegeelementen in nachteiliger Weise vergrößern. Dies ist jedoch sowohl im Hinblick auf die Optik als auch aus Sicherheitsgründen unerwünscht.

Aus den vorgenannten Gründen ist es üblich geworden, Verlegeelemente der gattungsgemäßen Art zur Ausbildung von Flächen- beziehungsweise Bodenbelägen mit Verbindungsmitteln zu versehen, mit deren Hilfe ein formschlüssiger Verbund zwischen den Verlegeelementen erzeugt werden kann. Entsprechend einer insbesondere für Bodenbeläge zum Zweck des Fallschutzes auf Kinderspielplätzen zum Einsatz kommenden Möglichkeit werden beispielsweise die Verlegeelemente in der Form überdimensionaler Puzzleteile ausgebildet. Zur Verlegung des Bodenbelags werden an den Kanten der Verlegeelemente ausgebildete Ausnehmungen mit entsprechenden komplementären Auswölbungen oder Nasen gleichartiger Verlegeelemente unter Ausbildung eines Verbunds von Verlegeelementen miteinander in Eingriff gebracht. In Kombination mit verschiedenen Farben für die einen Bodenbelag ausbildenden Verlegeelemente wird hierbei für die Verwendung auf Kinderspielplätzen eine insbesondere die Kinder ansprechende Optik für den Bodenbelag erreicht. Allerdings gibt es, unabhängig von einer Verlegung im Freien oder innerhalb von Gebäuden, eine Vielzahl von Anwendungsfällen, bei denen eine solche Optik als eher störend empfunden wird. Alternativ finden daher auch Verlegeelemente Verwendung, bei denen an den Rändern wechselweise ausgebildete Zähne beziehungsweise Zacken und Ausnehmungen gewissermaßen reißverschlussartig ineinandergreifen. Aber auch bei einer Verwendung von Verlegeelementen gemäß der beiden zuletzt beschriebenen Ausbildungsformen kann eine sich im Laufe der Zeit zeigende Vergrößerung der Fugen zwischen den Verlegeelementen nicht ausgeschlossen werden.

Andere bekannt gewordenen Ausbildungsformen betreffen Verlegeelemente, welche mit einem Nut-Feder-System ausgestattet sind, wie sie beispielsweise von zur Vertäfelung vorgesehenen Holzpaneelen bekannt sind. Bei den insoweit bekannt gewordenen Verbindungselementen verläuft der durch das Nut-Feder-System beim Verlegen erzeugte Formschluss orthogonal beziehungsweise senkrecht zur Oberfläche des mit den Verlegeelementen ausgebildeten Flächenbelags. Schließlich ist es noch bekannt geworden, die Verlegeelemente mittels in entsprechende in ihren Außenkanten vorgesehene Ausnehmungen einzufügender Zapfen, vorzugsweise runden Querschnitts, miteinander zu verbinden. Auch bei den beiden letztgenannten Varianten wird eine durch Schrumpfungsprozesse hervorgerufene Vergrößerung der Fugen im Grunde nicht ausgeschlossen. Zudem führt die mit Zapfen zur Verbindung arbeitende Ausbildungsvariante der Verlegeelemente beim Verlegen möglicherweise wiederum zu einem etwas erhöhten Arbeitsaufwand.

Aufgabe der Erfindung ist es, die vorgenannten Nachteile zu vermeiden. Hierzu ist eine alternative Lösung zur Ausbildung eines Verlegeelementes anzugeben, durch welche ein langzeitsicherer und auf Dauer optisch ansprechender Verbund von Verlegeelementen zur Ausbildung eines Flächenbelags realisierbar ist.

Die Aufgabe wird durch ein Verlegeelement mit den Merkmalen des Patentanspruchs 1 gelöst. Vorteilhafte Aus- beziehungsweise Weiterbildungen der Erfindung sind durch die Unteransprüche gegeben.

Bei dem vorgestellten Verlegeelement handelt es sich, wie eingangs angegeben, um ein matten- oder plattenförmiges Verlegeelement aus Kunststoff oder aus einem Kunststoff enthaltenden Kompositmaterial. Bezüglich der matten- oder plattenförmigen Ausbildung des Verlegeelements soll nach dem hier zugrunde gelegten Verständnis von einem mattenförmigen Verlegeelement ausgegangen werden, wenn dieses aus einem eher elastischen Kunststoff besteht. Im Gegensatz dazu betrifft ein plattenförmiges Verlegeelement nach diesem Verständnis ein Verlegeelement, welches aus einem weniger elastischen, vorzugsweise thermoplastischen Kunststoff besteht und daher steifer ist. Sowohl matten- als auch plattenförmige Ausbildungsformen umfassen hierbei solche, die aufgrund ihrer Formgebung, gemäß welcher Länge und Breite des Verlegeelements gleich sind oder ein Verhältnis von etwa 2:1 aufweisen, als Fliesen bezeichnet werden. Je nachdem, ob dabei das Verlegeelement bezüglich des Materials eher mattenoder plattenförmig ist, handelt es sich demnach um elastische oder weniger elastische Fliesen.

Das zur Lösung der Aufgabe vorgeschlagene Verlegeelement weist jedenfalls an mindestens zwei seiner Außenkanten ein Verbindungsmittel auf, mit dessen Hilfe das betreffende Verlegeelement mit gleichartigen Verlegeelementen zur Ausbildung eines Flächenbelags verbindbar ist. Typischerweise wird dabei das Verlegeelement an allen vier Rändern seiner großen Flächen, also an allen vier Seitenkanten, ein entsprechendes Verbindungsmittel aufweisen. Jedoch ist es auch denkbar, beispielsweise für den Randbereich vorgesehene Verlegeelemente mit Verbindungsmitteln an nur drei ihrer Seitenkanten oder Verlegeelemente für den Eckbereich eines Flächenbelags mit Verbindungsmitteln an nur zwei aneinander angrenzenden Seitenkanten auszubilden. Die vorgenannten großen Flächen eines Verlegeelements sind dabei diejenigen Flächen, welche nach der Verlegung des Verlegeelements unter Verbund mit weiteren Verlegeelementen, einerseits die Oberfläche des Flächenbelags, das heißt dessen Sichtfläche, und andererseits die an der zu belegenden beziehungsweise belegten Fläche anliegende Unterseite Flächenbelags ausbilden. Demgemäß verfügt das Verlegeelement über zwei solcher großer Flächen. Dabei kann die im Verbund mit anderen Verlegeelementen die Oberfläche des Flächenbelags ausbildende große Fläche des Verlegeelements, also seine Sichtfläche, gegebenenfalls mit einem aufgedruckten oder reliefartigen Dekor versehen sein.

Erfindungsgemäß sind die Verbindungsmittel des zur Lösung der Aufgabe vorgeschlagenen Verlegeelements, unabhängig davon, ob das Verlegeelement zwei oder mehr Verbindungsmittel aufweist, als eine Kombination aus einem Stufenfalz und mindestens einem mit einem komplementären Teil in Eingriff zu bringenden Teil eines Nut-Feder-Systems ausgebildet. Im Hinblick darauf, dass der Stufenfalz mit mindestens einem Teil eines Nut-Feder-Systems, das heißt gegebenenfalls auch mit einem kompletten Nut-Feder-System kombiniert ist, handelt es sich bei diesem mindestens einen Teil also um eine Nut oder um eine Feder oder aber sowohl um eine Nut als auch um eine Feder. Vorzugsweise weist jedes in der zuvor beschriebenen Weise ausgebildete beziehungsweise entsprechend der vorgenannten Kombination gestaltete Verbindungsmittel sowohl eine Nut als auch eine Feder auf.

Die Ausbildung der Verbindungsmittel ist zudem vorzugsweise derart, dass der mindestens eine Teil des Nut-Feder-Systems, nämlich die Nut, die Feder oder die Nut und die Feder, an dem Schenkel des Stufenfalzes ausgebildet ist beziehungsweise sind, der im Wesentlichen parallel zur Oberfläche eines mittels des Verlegeelements ausgebildeten Flächenbelags, also im Wesentlichen parallel zu den großen Flächen des Verlegeelements verläuft. Die Oberfläche des Flächenbelags - das heißt im Falle des Fußbodenbelags die Oberfläche des Fußbodens - wird, wie bereits ausgeführt, durch die als Sichtflächen gestalteten großen Flächen mehrerer beim Verlegen nebeneinander liegender matten- oder plattenförmiger Verlegeelemente gebildet.

Durch die Ausbildung der Verbindungsmittel als Kombination aus einem Stufenfalz und mindestens einem Element, jedoch vorzugsweise beiden Elementen, das heißt Nut und Feder, eines Nut-Feder-Systems wird beim Verbinden der Verlegeelemente während des Verlegevorgangs zwischen diesen eine besonders zuverlässige Verbindung erreicht. Der in Kombination mit dem mindestens einen Teil des Nut-Feder-Systems ein Verbindungsmittel ausbildende Stufenfalz führt dabei zu einer sehr ansprechenden Optik im Übergangsbereich zwischen den einzelnen Verlegeelementen. Aufgrund dessen, dass die Nut oder die Feder oder sowohl die Nut als auch die Feder an dem parallel zu den großen Flächen des Verlegeelements verlaufenden Schenkel ausgebildet sind, entsteht beim Zusammenfügen der Verlegeelemente zwischen deren Verbindungsmitteln ein ebenfalls in paralleler Richtung zu den großen Flächen der Verlegeelemente beziehungsweise zur Oberfläche des fertigen Flächenbelags wirkender Formschluss. Hierdurch wird der Tendenz einer Vergrößerung der Fugen zwischen den Verlegeelementen, welche durch im Laufe der Zeit auftretende Schrumpfungserscheinungen bedingt ist, in vorteilhafter Weise entgegengewirkt.

Bei einem Stufenfalz handelt es sich bekanntermaßen um einen am Rand beziehungsweise an den Rändern einer solchen großen Fläche eines Verlegeelements ausgebildeten Absatz. Dieser Absatz weist einen im Winkel, vorzugsweise orthogonal (demnach im Wesentlichen orthogonal) zu der großen Fläche des Verlegeelements verlaufenden Schenkel und einen zu dessen großer Oberfläche im Wesentlichen parallel verlaufenden Schenkel auf. Übertragen auf die im Zusammenhang mit Treppenstufen verwendeten Bezeichnungen könnte man in Analogie bezüglich des (im Wesentlichen) orthogonal zu der großen Oberfläche des Verlegeelements verlaufenden Schenkels auch von der "Setzstufe" und bei dem (im Wesentlichen) parallel mit der großen Fläche des Verlegeelements verlaufenden Schenkel des Stufenfalzes von der "Trittstufe" sprechen. Im Allgemeinen wird dabei der mit der Setzstufe einer Treppenstufe zu vergleichende Schenkel des Stufenfalzes genau orthogonal zu den großen Flächen des Verlegelements und der mit der Trittstufe zu vergleichende Schenkel genau parallel zu den großen Flächen des Verlegeelements ausgebildet. Toleranzbedingt oder aber auch gewollt können jedoch auch der eine Schenkel in einem geringen Winkel (von bis zu 5°) gegenüber der Orthogonalen und/oder der andere Schenkel einen geringen Winkel (von ebenfalls bis zu 5°) gegenüber einer parallel zu den großen Flächen des Verlegeelements verlaufenden Ebene aufweisen. Insoweit wird in den Patentansprüchen von einem im Wesentlichen orthogonalen beziehungsweise von einem im Wesentlichen parallelen Verlauf der Schenkel des Stufenfalzes gesprochen. Im Zusammenhangmit den durch die Beschreibung gegebenen weiteren Erläuterungen wird vereinfachend von einem orthogonalen oder parallelen Verlauf gesprochen, wobei hiervon jeweils auch Ausführungsformen mit einem (gewollt oder ungewollt) geringfügig, das heißt in einem geringen Winkel, abweichenden Verlauf umfasst sein sollen. Im Falle eines gewollten geneigten Verlaufes der Schenkel müssen die Schenkel eines gleichartigen mit einem betreffenden Verlegeelement zu verbindenden Verlegeelements selbstverständlich in korrespondierender Weise, das heißt komplementär, ausgebildet sein.

Wie bereits ausgeführt, ist der mindestens eine Teil des Nut-Feder-Systems, also die Nut, die Feder oder die Nut und die Feder, an dem parallel zu den großen Flächen des Verlegeelements beziehungsweise parallel zur Oberfläche eines mittels des Verlegeelements ausgebildeten Flächenbelags verlaufenden Schenkel des Stufenfalzes ausgebildet. Bevorzugt ist dabei eine Ausbildung, bei der die Verbindungsmittel jeweils sowohl Nut und Feder aufweisen und diese dermaßen ausgebildet sind, dass ihre Gesamtbreite (also die Summe aus der Breite der Nut und aus der Breite der Feder) der Länge des parallel zu den großen Flächen des Verlegeelements verlaufenden Schenkels des Stufenfalzes entspricht.

Gemäß einer besonders bevorzugten Ausbildungsform weisen die Nut und die Feder des als Kombination aus einem Stufenfalz sowie aus einer Nut und einer Feder ausgebildeten Verbindungsmittels einen quadratischen oder rechteckigen Querschnitt auf. Sie sind dabei an dem parallel zur großen Fläche des Verlegeelements verlaufenden Schenkel des Stufenfalzes so angeordnet, dass eine der einander gegenüberliegenden Innenseiten der Nut einem Abschnitt des Schenkels desselben Stufenfalzes entspricht, der orthogonal (im Sinne einer Setzstufe) zu den großen Flächen des Verlegeelements verläuft.

Bei dem vorgeschlagenen beziehungsweise erfindungsgemäßen Verlegeelement kann es sich beispielsweise um eine Bodenfliese zur Ausbildung eines Fußbodenbelags im Innen- und/oder im Außenbereich handeln. Entsprechend einer besonders praxisrelevanten Ausbildungsform, welche insbesondere für den Einsatz als Fallschutzplatte beispielsweise auf Kinderspielplätzen vorgesehen ist, besteht die entsprechende Bodenfliese aus durch Polyurethan verbundenem Gummigranulat.

Ein Ausführungsbeispiel der Erfindung soll nachfolgend anhand von Zeichnungen erläutert werden. In den zugehörigen Zeichnungen zeigen:
Fig. 1: die räumliche Darstellung einer möglichen Ausbildungsform des erfindungsgemäßen Verlegeelements,
Fig. 2: eine vereinfachte Schnittdarstellung des Verlegeelements nach Fig. 1.

Die Fig. 1 zeigt eine mögliche Ausbildungsform des erfindungsgemäßen Verlegeelements in einer räumlichen Darstellung. Es handelt sich hierbei um eine Bodenfliese, wie sie beispielsweise als Fallschutzplatte auf Kinderspielplätzen im Verbund mit weiteren Verlegeelementen gleicher Art verlegt wird. Für den Einsatz als Fallschutzplatte besteht die gezeigte Bodenfliese aus einem elastischen Kunststoff, beispielsweise aus durch Polyurethan verbundenem Gummigranulat. Sie ist demgemäß nach dem eingangs erläuterten Verständnis als ein mattenförmiges Verlegeelement anzusehen. Das beispielhaft dargestellte Verlegeelement weist an allen Rändern, also an seinen Seitenkanten, je ein entsprechend der Erfindung ausgebildetes Verbindungsmittel auf. Alle vier Verbindungsmittel sind in grundsätzlich gleicher Weise ausgebildet. Hierbei handelt es sich jeweils um eine Kombination aus einem Stufenfalz 1 und einem kompletten Nut-Feder-System 2, 3. An dem parallel zu den großen Flächen des Verlegeelements verlaufenden Schenkel 6 des Stufenfalzes 1 (im von der Treppe her übertragenen Sinne auf der Trittstufe) sind eine Nut 2 und eine Feder 3 ausgebildet. Eine Innenseite 7 der mit einem rechteckigen Querschnitt ausgebildeten Nut 2 fällt dabei mit einem Abschnitts desjenigen Schenkels 5 des Stufenfalzes 1 zusammen, welcher orthogonal zu den großen Flächen 4, 4' des Verlegeelements, demnach also auch orthogonal zu der Oberfläche eines durch die Sichtflächen mehrerer solcher Verlegeelemente gebildeten Flächenbelags, verläuft. Ferner ist auf dem äußeren Rand des anderen, also des parallel zu den großen Flächen 4, 4' des Verlegeelements verlaufenden Schenkels 6 desselben Stufenfalzes 1 eine mit einer Nut 2 eines in gleicher Weise gestalteten Verbindungsmittels eines weiteren Verlegeelements in Eingriff zu bringende Feder 3 ausgebildet. Diese wird, wie in der Abbildung ersichtlich, durch die Nut des an der angrenzenden Außenkante des Flächenelements ausgebildeten Verbindungsmittels unterbrochen.

Aus der Abbildung ist im Zusammenhang mit der Fig. 2 ferner erkennbar, dass jeweils die Verbindungsmittel zweier aneinander grenzender Seitenkanten des Verlegelementes insoweit eine gleiche Orientierung aufweisen, als dass der Stufenfalz 1 von der großen Fläche 4 beziehungsweise der Sichtfläche des Verlegeelements ausgeht, also sich der zu den großen Flächen 4, 4' orthogonale Schenkel 5 des Stufenfalzes 1 zwischen dem anderen Schenkel 6 des Stufenfalzes 1 und der die Sichtfläche ausbildenden großen Fläche 4 erstreckt. Die Verbindungsmittel der beiden anderen Seitenkanten des Verlegeelements sind dazu komplementär ausgebildet. Bei ihnen erstreckt sich also der zu den großen Flächen 4, 4' orthogonal verlaufende Schenkel des Stufenfalzes zwischen dem zu den großen Flächen 4, 4' parallelen Schenkel 6 des Stufenfalzes 1 und der großen Fläche 4', welche der die Sichtfläche ausbildenden großen Fläche 4 abgewandt ist.

Die Fig. 2 zeigt eine vereinfachte Schnittdarstellung des Verlegeelements gemäß Fig. 1 in einem entlang der Linie A-A geführten Schnitt, wobei die Abbildung nicht maßstäblich ist. Hier sind die Details zweier zueinander komplementärer Verbindungsmittel und die Querschnitte der Nut 2 und der Feder 3 des jeweiligen in Kombination mit dem Stufenfalz 1 ein Verbindungsmittel ausbildenden Nut-Feder-Systems 2, 3 erkennbar. In der Darstellung sind in Ergänzung zur Fig. 1 auch die Bezugszeichen für die beiden hinsichtlich ihrer Orientierung unterschiedlichen Schenkel 5, 6 eines Stufenfalzes 1 angetragen.

### Liste der Bezugszeichen

- 1: Stufenfalz
- 2: Nut
- 3: Feder
- 4: große Fläche (Sichtfläche)
- 4': große Fläche
- 5: Schenkel
- 6: Schenkel
- 7: Innenseite
- 8: Innenseite

## Patentansprüche

1. Matten- oder plattenförmiges Verlegeelement aus Kunststoff oder aus einem Kunststoff enthaltenden Kompositmaterial, welches an mindestens zwei seiner Außenkanten ein Verbindungsmittel aufweist, mittels welchem das Verlegeelement mit gleichartigen Verlegeelementen zur Ausbildung eines Flächenbelags verbindbar ist, **dadurch gekennzeichnet, dass** die Verbindungsmittel als eine Kombination aus einem Stufenfalz (1) und aus mindestens einem mit einem komplementären Teil (3) in Eingriff zu bringenden Teil (2) eines Nut-Feder-Systems (2, 3) ausgebildet sind.

2. Verlegeelement nach Anspruch 1, **dadurch gekennzeichnet, dass** der mindestens eine Teil des Nut-Feder-Systems (2, 3), nämlich die Nut (2) und/oder die Feder (3), an einem im Wesentlichen parallel zur Oberfläche eines mittels des Verlegeelements ausgebildeten Flächenbelags verlaufenden Schenkel (6) des Stufenfalzes (1) eines jeweiligen Verbindungsmittels ausgebildet ist.

3. Verlegeelement nach Anspruch 2, wobei an dem im Wesentlichen parallel zur Oberfläche eines mittels des Verlegeelements ausgebildeten Flächenbelags verlaufenden Schenkel (6) des Stufenfalzes eines Verbindungsmittels sowohl eine Nut (2) als auch eine Feder (3) ausgebildet ist, **dadurch gekennzeichnet, dass** die Gesamtbreite von Nut (2) und Feder (3) der Länge des betreffenden Schenkels (6) des Stufenfalzes (1) entspricht.

4. Verlegeelement nach Anspruch 2 oder 3, **dadurch gekennzeichnet, dass** die Nut (2) und die Feder (3) eines als Kombination aus einem Stufenfalz (1) sowie dieser Nut (2) und dieser Feder (3) des Nut-Feder-Systems (2, 3) ausgebildeten Verbindungsmittels einen rechteckigen oder quadratischen Querschnitt aufweisen und dass eine der einander gegenüberliegenden Innenseiten (7, 8) der Nut (2) einem Abschnitt eines Schenkels (5) des Stufenfalzes (1) entspricht, der im Wesentlichen orthogonal zur Oberfläche eines mittels des Verlegeelements ausgebildeten Flächenbelags, das heißt im Wesentlichen orthogonal zu großen Flächen (4, 4') des Verlegeelements verläuft.

5. Verlegeelement nach einem der Ansprüche 1 bis 4, **dadurch gekennzeichnet, dass** es sich bei diesem um eine im Innen- und/oder im Außenbereich einsetzbare Bodenfliese handelt.

6. Verlegeelement nach Anspruch 5, **dadurch gekennzeichnet, dass** die Bodenfliese aus durch Polyurethan verbundenem Gummigranulat besteht.

7. Verlegeelement nach Anspruch 1 oder 6, **dadurch gekennzeichnet, dass** es sich bei dem Verlegeelement um eine Fallschutzplatte handelt.
